# EUROPÄISCHE PATENTSCHRIFT

(11) **EP 1 108 504 B1**
(45) Veröffentlichungstag und Bekanntmachung des Hinweises auf die Patenterteilung: **13.06.2007**
(21) Anmeldenummer: 00124983.8
(22) Anmeldetag: 16.11.2000
(51) Int. Cl.: B25D 17/08

(54) **Handwerkzeugmaschine**
Hand held power tool
Outil à moteur

(30) Priorität: 17.12.1999 DE 19960951
(43) Veröffentlichungstag der Anmeldung: 20.06.2001
(73) Patentinhaber: ROBERT BOSCH GMBH, 70442 Stuttgart (DE)
(72) Erfinder: Wanek, Helmut, 74366 Kirchheim am Neckar (DE); Heckmann, Markus, 70794 Filderstadt (DE)

(56) Entgegenhaltungen:
- EP-A- 0 456 003
- US-A- 4 626 146
- US-A- 5 971 403

## Beschreibung

### Stand der Technik

Die Erfindung geht aus von einer Handwerkzeugmaschine nach dem Oberbegriff des Anspruchs 1.

Aus der EP 0 456 003 B1 ist eine schlagende Handbohrmaschine mit einer drehend angetriebenen Werkzeughalterung bekannt. Die Werkzeughalterung besitzt einen Grundkörper und eine darin angeordnete Aufnahmebohrung für Bohr- und Schlagwerkzeuge, in der ein Backenfutter als erste Werkzeugaufnahme und eine gesonderte zweite Werkzeugaufnahme für Werkzeuge mit einem Nutenschaft angeordnet sind. Die zweite Werkzeughalterung weist einen radial verschiebbaren Verriegelungskörper in der Form einer Verriegelungskugel auf, die in am Schaftende geschlossene Nuten der Werkzeuge einführbar ist und von einer in Grenzen axial beweglichen Sperrhülse und einer Haltehülse in ihrer Verriegelungsstellung gehalten wird. Die Sperrhülse ist über die Haltehülse mit einer Feder in Richtung ihrer Sperrstellung belastet. In der Verriegelungsstellung des Verriegelungskörpers überdeckt das Sperrelement die Kugel radial und die Haltehülse sichert die Kugel mit einem Vorsprung in axialer Richtung.

Beim Einschieben des Werkzeugs wird die Kugel durch das Schaftende des Werkzeugs in einem Längsschlitz in Einführrichtung verschoben. Dabei wird die Haltehülse an ihrem Vorsprung über die Kugel gegen die Feder verschoben. Zwischen dem Sperrelement und der Haltehülse entsteht ein Freiraum, in den die Kugel radial nach außen ausweichen kann. Das Werkzeug kann eingeführt werden. Anschließend verschiebt die vorgespannte Feder die Haltehülse in ihre Ausgangsstellung und drückt die Kugel in die Nut des Werkzeugs.

Zum Entnehmen des Werkzeugs wird mit einer Betätigungshülse das Sperrelement gegen die Haltehülse und gegen die die Haltehülse belastende Feder verschoben, so daß die Kugel radial nach außen ausweichen und das Werkzeug entnommen werden kann. Danach drückt die Feder die Haltehülse, das Sperrelement und die Kugel in ihre Ausgangsstellungen zurück.

Ein gattungsgemäßer Vorrichtung ist auch aus US 4626146 A bekannt.

### Vorteile der Erfindung

Die Erfindung geht aus von einer Handwerkzeugmaschine, insbesondere von einem Bohrhammer, mit einer drehend angetriebenen Werkzeughalterung zur Aufnahme von Werkzeugen mit einem Nutenschaft, die zumindest einen radial verschiebbaren Verriegelungskörper aufweist, der in eine am Schaftende geschlossene Nut des Werkzeugs einführbar ist und von einem Sperrelement in seiner Verriegelungsstellung gehalten ist.

Es wird vorgeschlagen, daß das Sperrelement in einer den Verriegelungskörper radial freigebenden Stellung durch eine Rastverbindung gehalten und über zumindest eine Feder in Richtung seiner Sperrstellung belastet ist. Es kann konstruktiv einfach eine zumindest teilautomatisierte Verriegelung mit besonders langen Verriegelungskörpern erreicht werden, indem eine axiale Bewegung der Verriegelungskörper vermeidbar ist. Ist das Sperrelement durch die Rastverbindung in der den Verriegelungskörper radial freigebenden Stellung gehalten, kann das Werkzeug eingeführt und entfernt werden, ohne daß der Verriegelungskörper axial verschoben werden muß. Durch lange Verriegelungskörper können Drehmitnahmeelemente eingespart oder vorteilhaft in ihrer Funktion unterstützt werden. Der Verschleiß an den Drehmitnahmeelementen kann reduziert und die Lebensdauer kann erhöht werden. Die das Sperrelement belastende Feder wird zudem vorteilhaft dazu genutzt, das Sperrelement in seiner Sperrstellung zu halten, wodurch zusätzliche Arretiermittel eingespart werden können.

Die Rastverbindung kann bei einer teilautomatisierten Verriegelung der Verriegelungskörper über ein Betätigungselement gelöst werden, beispielsweise über einen Druckknopf, der nach einem Einführen eines Werkzeugs betätigt wird. Vorteilhaft besitzt die Rastverbindung jedoch zumindest ein in der den Verriegelungskörper freigebenden Stellung des Sperrelements in einen Aufnahmebereich der Werkzeughalterung ragendes Bauteil, über das die Rastverbindung beim Einführen des Werkzeugs lösbar ist. Es kann ein hoher Komfort mit wenigen Bauteilen erreicht werden.

In einer weiteren Ausgestaltung der Erfindung wird vorgeschlagen, daß zumindest ein Teil der Werkzeughalterung zur Herstellung eines Leerlaufs bzw. einer Antriebsverbindung axial verschiebbar geführt ist und der Verriegelungskörper die Länge der Nut im Nutenschaft des Werkzeugs aufweist. Mit einem maximal langen Verriegelungskörper kann eine maximale Drehmomentübertragung erreicht werden.

Ist das Sperrelement mit einer Ausnehmung über den Verriegelungskörper verdrehbar, kann axialer Bauraum eingespart und insbesondere kann mit einem kleinen Verstellweg ein langer Verriegelungskörper verriegelt oder freigegeben werden. Ein verkippen und/oder verkannten des Verriegelungskörpers kann sicher vermieden werden. Grundsätzlich ist jedoch auch möglich, daß das Sperrelement in axialer Richtung oder mit einer kombinierten Dreh- und Schiebebewegung in axialer Richtung in eine den Verriegelungskörper freigebende Stellung führbar ist.

Um gegenüber bekannten Handwerkzeugmaschinen eine gleichbleibende Bedienung sicherzustellen, ist vorteilhaft eine translatorische Entriegelungsbewegung eines Stellelements über ein Getriebe in eine rotatorische Bewegung übersetzt. Das Getriebe kann durch verschiedene, dem Fachmann als sinnvoll erscheinende konstruktive Lösungen realisiert werden, beispielsweise über ein Zahnstangengetriebe usw. Ist jedoch das Stellelement über ein Kurvengetriebe mit dem Sperrelement wirkungsmäßig verbunden, kann eine besonders kostengünstige und platzsparende Konstruktion erreicht werden. Dabei ist vorteilhaft ein Kurvenglied des Kurvengetriebes in einem Außenumfang des Sperrelements eingebracht. Zusätzliche Bauteile und Bauraum können eingespart werden.

In einer weiteren Ausgestaltung der Erfindung wird vorgeschlagen, daß das Stellelement über eine Mitnahmehülse mit dem Sperrelement verbunden ist, wodurch zusätzliche Freiheitsgrade geschaffen werden können. Ist die Mitnahmehülse in Richtung der Sperrstellung des Sperrelements drehfest und in Richtung der freigebenden Stellung des Sperrelements drehbar mit dem Stellelement verbunden, kann mit dem Stellelement über die Mitnahmehülse zum Entriegeln des Verriegelungskörpers ein Stellmoment übertragen werden. Ferner kann erreicht werden, daß während des Betriebs sich die Mitnahmehülse bei Kontakt des Stellelements mit einem Gegenstand, beispielsweise mit einem Mauerwerk, im Stellelement drehen kann. Das Stellelement kann bei Kontakt mit einem Gegenstand bei rotierender Werkzeughalterung festgehalten und ein Verschleiß des Stellelements kann weitgehend vermieden werden.

Der Verriegelungskörper kann verschiedene, dem Fachmann als sinnvoll erscheinende Bauformen aufweisen, insbesondere kann die Bauform gezielt auf eine hohe Drehmomentübertragung ausgelegt werden, beispielsweise mit einem trapezförmigen Querschnitt usw. Um jedoch möglichst Standardwerkzeuge verwenden zu können, ist der Verriegelungskörper vorteilhaft von einer Walze gebildet, die zudem besonders kostengünstig hergestellt werden kann.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Längsschnitt einer Werkzeughalterung beim Einführen eines Werkzeugschafts,
- Fig. 2: einen Schnitt entlang der Linie II-II in Fig. 1,
- Fig. 3: der Werkzeughalter nach Fig. 1 nach einem Einführen des Werkzeugschafts und
- Fig. 4: eine Explosionszeichnung der Werkzeughalterung aus Fig. 1.

### Beschreibung des Ausführungsbeispiels

In Fig. 1 ist eine Werkzeughalterung 10 einer Schlagbohrmaschine zur Aufnahme von Werkzeugen mit einem Nutenschaft 12 im Längsschnitt dargestellt. Die Werkzeughalterung 10 besitzt einen Grundkörper 54, auf dem zu einer Bearbeitungsseite über einen Spannring 56 und über einen Haltering 58 eine Gummikappe 60 befestigt ist. Im Grundkörper 54 sind in Ausnehmungen 62, 64 zwei radial verschiebbare Verriegelungskörper 14, 16 angeordnet, die jeweils in eine am Schaftende 18 geschlossene Nut 20, 108 der Werkzeuge einführbar sind und von einer entsperrbaren Sperrhülse 22 in ihrer Verriegelungsstellung gehalten sind (Fig. 3).

Erfindungsgemäß ist die Sperrhülse 22 in ihrer die Verriegelungskörper 14, 16 freigebenden Stellung über eine Rastverbindung 28 gehalten und über eine Drehfeder 30 in Richtung 44 ihrer Sperrstellung belastet (Fig. 1, 2 und 4), wobei die Sperrhülse 22 zur Entriegelung der Verriegelungskörper 14, 16 mit jeweils einer Ausnehmung 24, 26 über die Verriegelungskörper 14, 16 drehbar ist. Die Drehfeder 30 ist an einem ersten Ende in Drehrichtung über einen in eine Nut 90 des Grundkörpers 54 greifenden Vorsprung 92 drehfest und in axialer Richtung über eine Hülse 66 abgestützt und greift formschlüssig an einem zweiten Ende mit einem Vorsprung 68 in eine Ausnehmung 70 der Sperrhülse 22. Die Sperrhülse 22 ist in ihrem Drehwinkel durch eine Kugel 102 begrenzt, die in einer Nut 104 im Grundkörper 54 und in einer Ausnehmung 106 in der Sperrhülse 22 geführt ist (Fig. 2).

Die Rastverbindung 28 besitzt einen Stift 34, der in der die Verriegelungskörper 14, 16 freigebenden Stellung der Sperrhülse 22 in einen Aufnahmebereich 32 der Werkzeughalterung 10 ragt. Über den Stift 34 ist die Rastverbindung 28 beim Einführen des Werkzeugs lösbar. Der Stift 34 greift in seiner Verriegelungsstellung (Fig. 1) mit einem Vorsprung 72 formschlüssig in eine Ausnehmung 74 der Sperrhülse 22. Der Stift 34 ist in radialer Richtung nach innen über eine Ringfeder 76 belastet, gegen die der Stift 34 beim Lösen der Rastverbindung 28 durch den Werkzeugschaft 12 radial nach außen verschoben werden kann.

Die Werkzeughalterung 10 ist zur Herstellung eines Leerlaufs bzw. einer Antriebsverbindung axial verschiebbar geführt und die als Walzen ausgebildeten Verriegelungskörper 14, 16 besitzen die Länge der Nuten 20, 108 im Nutenschaft 12 (Fig. 3).

Die Sperrhülse 22 ist über ein Kurvengetriebe 38 mit einer Mitnahmehülse 42 verbunden, wobei ein Kurvenglied 40 des Kurvengetriebes 38 in der Form einer schräg verlaufenden Nut in einem Außenumfang der Sperrhülse 22 eingebracht ist, in der an die Mitnahmehülse 42 angeformte Vorsprünge 52 geführt sind. Die Mitnahmehülse 42 ist in axialer Richtung über einen Anschlag 48 mit einer Stellhülse 36 verbunden, wobei die Mitnahmehülse 42 mit einer Schraubenfeder 78 mit dem Anschlag 48 gegen einen sich radial nach innen erstreckenden Bund 80 der Stellhülse 36 gedrückt ist. Die Schraubenfeder 78 ist dabei über einen Ring 84 an einem Absatz 86 des Grundkörpers 54 abgestützt, wobei der Ring 84 einen Federraum 110 der Schraubenfeder 78 über eine Dichtung 88 radial an der Stellhülse 36 nach außen abdichtet.

In Drehrichtung ist die Mitnahmehülse 42 in Richtung 44 der Sperrstellung der Sperrhülse 22 mit der Stellhülse 36 drehfest über eine an den Anschlag 48 angeformte Verzahnung 50 verbunden, die in an die Stellhülse 36 angeformte Vorsprünge 82 eingreift (Fig. 4). In Richtung 46 der freigebenden Stellung sind die Stellhülse 36 und die Mitnahmehülse 42 drehbar miteinander verbunden, und zwar kann die Verzahnung 50 in Richtung 46 der freigebenden Stellung über die Vorsprünge 82 gleiten. Kommt während des Betriebs die Stellhülse 36 beispielsweise mit einem Mauerwerk in Kontakt, kann sich die Mitnahmehülse 42 relativ zur Stellhülse 36 drehen, wobei die dargestellte Ausführung für ein sich gegen den Uhrzeigersinn drehendes Werkzeug ausgelegt ist.

Bevor ein Werkzeug eingeschoben wird, ist die Sperrhülse 22 durch die Rastverbindung 28 in ihrer freigebenden Stellung gehalten. Beim Einschieben des Werkzeugs, werden die Verriegelungskörper 14, 16 durch das Schaftende 18 radial nach außen in die Ausnehmungen 24, 26 geschoben (Fig. 1 und 2). Befinden sich die Verriegelungskörper 14, 16 nach weiterem Einschieben des Werkzeugs über den Nuten 20, 108, wird mit dem Schaftende 18 der Stift 34 radial nach außen gegen die Ringfeder 76 gedrückt. Der Vorsprung 72 des Stifts 34 wird aus der Ausnehmung verschoben, die Sperrhülse 22 wird durch die Drehfeder 30 verdreht und fixiert die Verriegelungskörper 14, 16 in radialer Richtung in den Nuten 20, 108 des Nutenschafts 12 (Fig. 3). Beim Einschieben des Werkzeugs werden zudem Drehmitnahmeelemente 94, 96 in zum Schaftende 18 offene Längsnuten 98, 100 eingeführt.

Beim Entfernen des Werkzeugs wird die Stellhülse 36 mit der Mitnahmehülse 42 mit einer translatorischen Bewegung axial in Richtung der Schlagbohrmaschine gegen die Schraubenfeder 78 gezogen. Die translatorische Bewegung wird über das Kurvengetriebe 38 in eine rotatorische Bewegung übersetzt und auf die Sperrhülse 22 übertragen. Die Mitnahmehülse 42 ist dabei über die Verzahnung 50 in Richtung 44 der Sperrstellung an der Stellhülse 36 abgestützt. Die Sperrhülse 22 dreht sich mit den Ausnehmungen 24, 26 über die Verriegelungskörper 14, 16. Der Stift 34 wird durch die Ringfeder 76 mit seinem Vorsprung 72 in die Ausnehmung 74 gedrückt und hält die Sperrhülse 22 in ihrer freigebenden Stellung. Wird anschließend das Werkzeug mit seinem Nutenschaft 12 in axialer Richtung aus dem Aufnahmebereich 32 gezogen, werden die Verriegelungskörper 14, 16 durch das Schaftende 18 radial nach außen in die Ausnehmungen 24, 26 gedrückt.

### Bezugszeichen

- 10: Werkzeughalterung
- 12: Nutenschaft
- 14: Verriegelungskörper
- 16: Verriegelungskörper
- 18: Schaftende
- 20: Nut
- 22: Sperrelement
- 24: Ausnehmung
- 26: Ausnehmung
- 28: Rastverbindung
- 30: Feder
- 32: Aufnahmebereich
- 34: Bauteil
- 36: Stellelement
- 38: Getriebe
- 40: Kurvenglied
- 42: Mitnahmehülse
- 44: Richtung
- 46: Richtung
- 48: Anschlag
- 50: Verzahnung
- 52: Vorsprung
- 54: Grundkörper
- 56: Spannring
- 58: Haltering
- 60: Gummikappe
- 62: Ausnehmung
- 64: Ausnehmung
- 66: Hülse
- 68: Vorsprung
- 70: Ausnehmung
- 72: Vorsprung
- 74: Ausnehmung
- 76: Ringfeder
- 78: Schraubenfeder
- 80: Bund
- 82: Vorsprünge
- 84: Ring
- 86: Absatz
- 88: Dichtung
- 90: Nut
- 92: Vorsprung
- 94: Drehmitnahmeelement
- 96: Drehmitnahmeelement
- 98: Längsnut
- 100: Längsnut
- 102: Kugel
- 104: Nut
- 106: Ausnehmung
- 108: Nut
- 110: Federraum

## Patentansprüche

1. Handwerkzeugmaschine, insbesondere Bohrhammer, mit einer drehend angetriebenen Werkzeughalterung (10) zur Aufnahme von Werkzeugen mit einem Nutenschaft (12), die zumindest einen radial verschiebbaren Verriegelungskörper (14, 16) aufweist, der in eine am Schaftende (18) geschlossene Nut (20, 108) des Werkzeugs einführbar ist und von einem Sperrelement (22) in seiner Verriegelungsstellung gehalten ist, **dadurch gekennzeichnet, daß** das Sperrelement (22) in einer den Verriegelungskörper (14, 16) radial freigebenden Stellung durch eine Rastverbindung (28) gehalten und über zumindest eine Feder (30) in Richtung (44) seiner Sperrstellung belastet ist.

2. Handwerkzeugmaschine nach Anspruch 1, **dadurch gekennzeichnet, daß** die Rastverbindung (28) zumindest ein in der den Verriegelungskörper (14, 16) freigebenden Stellung des Sperrelements (22) in einen Aufnahmebereich (32) der Werkzeughalterung (10) ragendes Bauteil (34) aufweist, über das die Rastverbindung (28) beim Einführen des Werkzeugs lösbar ist.

3. Handwerkzeugmaschine nach Anspruch 1 oder 2, **dadurch gekennzeichnet, daß** zumindest ein Teil der Werkzeughalterung (10) zur Herstellung eines Leerlaufs bzw. einer Antriebsverbindung axial verschiebbar geführt ist und der Verriegelungskörper (14, 16) die Länge der Nut (20, 108) im Nutenschaft (12) aufweist.

4. Handwerkzeugmaschine nach einem der vorhergehenden Ansprüche, **dadurch gekennzeichnet, daß** das Sperrelement (22) mit einer Ausnehmung (24, 26) über den Verriegelungskörper (14, 16) verdrehbar ist.

5. Handwerkzeugmaschine nach Anspruch 4, **dadurch gekennzeichnet, daß** eine translatorische Entriegelungsbewegung eines Stellelements (36) über ein Getriebe (38) in eine rotatorische Bewegung übersetzt ist.

6. Handwerkzeugmaschine nach Anspruch 5, **dadurch gekennzeichnet, daß** das Stellelement (36) über ein Kurvengetriebe (38) mit dem Sperrelement (22) wirkungsmäßig verbunden ist.

7. Handwerkzeugmaschine nach Anspruch 6, **dadurch gekennzeichnet, daß** ein Kurvenglied (40) des Kurvengetriebes (38) in einen Außenumfang des Sperrelements (22) eingebracht ist.

8. Handwerkzeugmaschine nach Anspruch 6 oder 7, **dadurch gekennzeichnet, daß** das Stellelement (36) über eine Mitnahmehülse (42) mit dem Sperrelement (22) verbunden ist.

9. Handwerkzeugmaschine nach Anspruch 8, **dadurch gekennzeichnet, daß** die Mitnahmehülse (42) in Richtung (44) der Sperrstellung des Sperrelements (22) drehfest und in Richtung (46) der den Verriegelungskörper (14, 16) freigebenden Stellung des Sperrelements (22) drehbar mit dem Stellelement (36) verbunden ist.

10. Handwerkzeugmaschine nach einem der vorhergehenden Ansprüche, **dadurch gekennzeichnet, daß** der Verriegelungskörper (14, 16) von einer Walze gebildet ist.

## Claims

1. Hand held power tool, in particular hammer drill, with a rotatingly driven tool fixture (10) which is intended for receiving tools, has a grooved shank (12) and has at least one radially displaceable locking body (14, 16), which can be introduced into a groove (20, 108) of the tool, which groove is closed at the shank end (18), and which locking body is retained in its locking position by a blocking element (22), **characterized in that** the blocking element (22) is retained in a position radially releasing the locking body (14, 16) by means of a latching connection (28) and is loaded in the direction (44) of its blocking position via at least one spring (30).

2. Hand held power tool according to Claim 1, **characterized in that** the latching connection (28) has at least one component (34) which, in the position of the blocking element (22) that releases the locking body (14, 16), protrudes into a receiving region (32) of the tool fixture (10) and via which the latching connection (28) can be released when the tool is introduced.

3. Hand held power tool according to Claim 1 or 2, **characterized in that** at least part of the tool fixture (10) is guided in an axially displaceable manner in order to produce idle running or a driving connection, and the locking body (14, 16) is the same length as the groove (20, 108) in the grooved shank (12).

4. Hand held power tool according to one of the preceding claims, **characterized in that** the blocking element (22) can be rotated with a recess (24, 26) over the locking body (14, 16).

5. Hand held power tool according to Claim 4, **characterized in that** a translatory unlocking movement of an adjusting element (36) is converted into a rotatory movement via a mechanism (38).

6. Hand held power tool according to Claim 5, **characterized in that** the adjusting element (36) is connected in terms of action to the blocking element (22) via a cam mechanism (38).

7. Hand held power tool according to Claim 6, **characterized in that** a cam member (40) of the cam mechanism (38) is inserted into an outer circumference of the blocking element (22).

8. Hand held power tool according to Claim 6 or 7, **characterized in that** the adjusting element (36) is connected to the blocking element (22) via a carry-along sleeve (42).

9. Hand held power tool according to Claim 8, **characterized in that** the carry-along sleeve (42) is connected to the adjusting element (36) in a rotationally fixed manner in the direction (44) of the blocking position of the blocking element (22) and in a rotatable manner in the direction (46) of that position of the blocking element (22) which releases the locking body (14, 16).

10. Hand held power tool according to one of the preceding claims, **characterized in that** the locking body (14, 16) is formed by a roller.

## Revendications

1. Machine-outil portative, notamment marteau perforateur, dotée d'un porte-outil (10) entraîné en rotation pour loger des outils avec un arbre à rainures (12) et présentant au moins un organe de verrouillage mobile radialement (14, 16) et qui peut être introduit dans une rainure (20, 108) de l'outil, fermée sur l'extrémité de l'arbre (18), et maintenu dans sa position de verrouillage par un élément de blocage (22),
**caractérisée en ce que**
l'élément de blocage (22) est maintenu dans une position libérant radialement l'organe de verrouillage (14, 16) par une liaison à crans (28) et est chargé par au moins un ressort (30) dans la direction (44) de sa position de blocage.

2. Machine-outil portative selon la revendication 1,
**caractérisée en ce que**
la liaison à crans (28) présente au moins un composant (34) faisant saillie dans la position de l'élément de blocage (22) libérant l'organe de verrouillage (14, 16) dans une zone de logement (32) du porte-outil (10), lequel composant permet de détacher la liaison à crans (28) lors de l'introduction de l'outil.

3. Machine-outil portative selon la revendication 1 ou 2,
**caractérisée en ce qu'**
au moins une partie du porte-outil (10) est guidée de manière mobile axialement pour la création d'un vide et/ou d'une liaison d'entraînement, et l'organe de verrouillage (14, 16) présente la longueur de la rainure (20, 108) dans l'arbre à rainures (12).

4. Machine-outil portative selon l'une quelconque des revendications précédentes,
**caractérisée en ce que**
l'élément de blocage (22) peut tourner avec un évidement (24, 26) pardessus l'organe de verrouillage (14, 16).

5. Machine-outil portative selon la revendication 4,
**caractérisée en ce qu'**
un mouvement de déverrouillage translatoire d'un élément de réglage (36) est démultiplié en un mouvement rotatif par un mécanisme (38).

6. Machine-outil portative selon la revendication 5,
**caractérisée en ce que**
l'élément de réglage (36) est relié efficacement à l'élément de blocage (22) par une commande à cames (38).

7. Machine-outil portative selon la revendication 6,
**caractérisée en ce qu'**
un élément à cames (40) de la commande à cames (38) est inséré sur un pourtour extérieur de l'élément de blocage (22).

8. Machine-outil portative selon la revendication 6 ou 7,
**caractérisée en ce que**
l'élément de réglage (36) est relié à l'élément de blocage (22) par une douille d'entraînement (42).

9. Machine-outil portative selon la revendication 8,
**caractérisée en ce que**
la douille d'entraînement (42) est solidaire en rotation dans la direction (44) de la position de blocage de l'élément de blocage (22) et est reliée à l'élément de réglage (36) avec rotation possible dans la direction (46) de la position de l'élément de blocage (22) libérant l'organe de verrouillage (14, 16).

10. Machine-outil portative selon l'une quelconque des revendications précédentes,
**caractérisée en ce que**
l'organe de verrouillage (14, 16) est formé par un rouleau.
